# EUROPÄISCHE PATENTANMELDUNG

(11) **EP 0 026 279 A1**
(43) Veröffentlichungstag der Anmeldung: **08.04.1981**
(21) Anmeldenummer: 80104181.5
(22) Anmeldetag: 17.07.1980
(51) Int. Cl.: B66C 1/02, B65G 47/91, B66C 23/48

(54) **Verfahren und Vorrichtung zum Transport von Gegenständen**

(30) Priorität: 07.08.1979 DE 2931927
(71) Anmelder: International Standard Electric Corporation, New York New York 10022 (US)
(72) Erfinder: Schmidt, Peter, D-7306 Denkendorf (DE); Mühlberger, Emil, D-7300 Esslingen (DE)
(74) Vertreter: Thul, Leo, Dipl.-Phys.

(57) **Zusammenfassung**

Die Anmeldung betrifft eine Transporthilfe, bei der ein zu transportierender Gegenstand durch eine konstante Hubkraft entlastet wird. Das Verfahren läßt sich vorteilhaft in der Fertigung beim Transport von stoßempfindlichen und für den rein manuellen Transport zu schweren Gegenständen, wie großen Bildröhren, einsetzen.

Die Vorrichtung zur Durchführung des Verfahrens zeigt einen waagerechten Auslegearm, der aus einem ausziehbaren Auslegerteil (1) und einem mit einem senkrechten Arm (3) starr verbundenen Auslegerteil (2) besteht. Der senkrechte Arm (3) ist wiederum un seine Achse drehbar und durch eine Arretierungsbremse (27) feststellbar gelagert und an einer Wand (4) oder an einem anderen geeigneten Träger befestigt. Am Auslegerteil (1) ist ein Druckluftzylinder (5) befestigt, und eine Seilrolle (6), mit der die vom Druckluftzylinder (5) ausgehenden Kräfte über ein Seil oder eine Kette (7) auf einen unterhalb der Seilrolle (6) hängenden Greifer (8) umgelenkt werden. Der Greifer (8) ist hier als Sauggreifer ausgebildet und ist als solcher zum Transport von Gegenständen (10) mit ausreichend glatter und ebener Oberfläche, z.B. Bildröhren, geeignet.

## Beschreibung

Die Erfindung betrifft ein Verfahren und eine Vorrichtung zum Erleichtern eines mit manuellen und maschinellen Kräften ausgeführten Transportes von Gegenständen, insbesondere von stoßempfindlichen und gewichtsmäßig manuell nur schwer zu handhabenden Gegenständen.

Der Mensch ist seit jeher bemüht sich den Transport von Gegenständen zu erleichtern, insbesondere wenn mit zunehmenden Gewicht und/oder steigender Transportdauer und/oder Transporthäufigkeit diese Tätigkeit sehr anstrengend wird und außerdem bei stoßempfindlichen Gegenständen mit der Anstrengung auch die Gefahr einer Beschädigung des Gegenstandes durch die abnehmende Sicherheit des Tragenden wächst.

Bekannt sind Verfahren und Vorrichtungen, die den Transport eines Gegenstandes dadurch erleichtern, daß der Gegenstand mit maschineller Kraft angehoben, durch manuelle und/oder maschinelle Kräfte waagerecht versetzt und mit maschineller Kraft an einem anderen Ort wieder abgesetzt wird, wie dieses beispielsweise bei üblichen Hochbaukränen gegeben ist.

Bei einer derartigen Ausführung des Transportes hat es sich in der Praxis gezeigt, daß damit eine sichere Führung von stoßempfindlichen Gegenständen insbesondere beim Absetzen nur bei sehr langsamer Bewegung ohne die Gefahr einer Beschädigung des Gegenstandes möglich ist.

Weiter bekannt sind Vorrichtungen,beispielsweise aus der automatischen Fließbandfertigung, mit denen der Transport nur mit maschinellen Kräften und im wesentlichen mit maschineller P.Schmidt-E.Mühlberger 20-2

Steuerung ausgeführt wird. Derartige Vorrichtungen erfordern vergleichsweise einen hohen Aufwand und sind in ihrer Anwendung auf den Transport auf einer meßtechnisch erfaßbaren Transportstrecke beschränkt.

Aufgabe der Erfindung ist es, ein Verfahren und eine Vorrichtung anzugeben, die mit einfachen Mitteln einen sicheren und schnellen Transport von stoßempfindlichen und gewichtsmäßig manuell nur schwer zu handhabenden Gegenständen ermöglicht.

Gelöst wird die Aufgabe durch ein Verfahren nach Anspruch 1. Vorteilhafte Weiterbildungen des Verfahrens und Ausführungen von Vorrichtungen zur Durchführung des Verfahrens sind den Unteransprüchen zu entnehmen.

Vorteil der Erfindung ist es, daß sie den Menschen vom Gewichtheben weitgehend befreit, sich andererseits aber die gut ausgebildete Fähigkeit des Menschen zu Nutze macht, einen Gegenstand sicher zu führen und zu positionieren und sich außerdem an wechselnde Transportbedingungen, wie wechselnde Transportwege oder verschiedenartige Gegenstände leicht anpassen zu können. Daraus folgt auch als weiterer Vorteil der Erfindung, daß sie auch auf wechselnden und meßtechnisch schwer erfaßbaren Transportstrecken einsetzbar ist.

Es hat sich in der Praxis gezeigt, daß die Gefahr einer Beschädigung von stoßempfindlichen Gegenständen beim erfindungsgemäßen Transportverfahren am geringsten ist, wenn die maschinelle Hubkraft kleiner als die Summe der Gewichte des Gegenstandes und des Greifers ist. Als ein Vorzugswert für die Hubkraft wurden etwa 90 Prozent des genannten Gewichtes ermittelt.

Durch die Anwendung des erfindungsgemäßen Verfahrens zum Transport von Bildröhren, können seit langem in der Bildröhrenfertigung bestehende Transportschwierigkeiten überwunden werden.

Besonders leicht wird die Handhabung der Vorrichtung zur Durchführung. des erfindungsgemäßen Verfahrens, wenn ein Umschalter zum Umschalten der Stärke der Hubkraft am Greifer angebracht ist. Dadurch besteht die Möglichkeit direkt am Greifer die Stärke der Hubkraft an die jeweilige Belastung anzupassen.

Weiter erleichtert wird die Handhabung der Vorrichtung, wenn ein oberer Anschlag für die Aufwärtsbewegung des Greifers vorgesehen ist und in einer der Stellungen des Umschalters eine Hubkraft von einer Stärke wirkt, die gerade ausreicht, daß sich der unbelastete Greifer ohne manuelle Kräfte zum oberen Anschlag bewegt,

Dadurch sind nur geringe manuelle Kräfte zum Anbringen und Entfernen des Greifers vom Gegenstand nötig und der Greifer gelangt nach Beendigung des Transportvorganges ohne manuelle Hilfe in eine definierte Ruhestellung,

Für den Transport von Gegenständen mit ausreichend glatter und ebener Oberfläche, hat sich die Ausbildung des Greifers als Sauggreifer für besonders zweckmäßig erwiesen.

Die Bedienung des Sauggreifers wird wesentlich vereinfacht, wenn am Sauggreifer ein Berührungsschalter angebracht ist, der bei Berühren des Gegenstandes den Unterdruck für das Festsaugen einschaltet oder auch wenn am Sauggreifer oder P.Schmidt-E.Mühlberger 20-2 der an Unterdruckzuleitung ein Unterdruckschalter vorgesehen ist, der bei Erreichen eines geforderten Unterdrucks die Stärke der Hubkraft auf einen höheren Wert schaltet.

Es hat sich gezeigt, daß man eine besonders gleichmäßige und konstante Hubkraft und danit auch einen besonders leichten und sicheren Transport erhält, wenn zur Erzeugung der maschinellen Hubkraft ein Druckluftzylinder vorgesehen ist, dessen Luftdruck auf einen vorbestimmten Wert geregelt ist.

Vorteil einer Vorrichtung bei der die maschinelle Hubkraft vom beweglichen Ende eines waagerechten und ausziehbaren Auslegerarmes durch ein Seil oder eine Kette auf den hängenden Greifer übertragen wird und daß dieser Auslegerarm um sein festes Ende in einer waagerechten Ebene schwenkbar gelagert ist, ist die damit erzielbare leichte Beweglichkeit des Gegenstandes beim Bewegen in waagerechter Richtung.

Anhand des in den Zeichnungen dargestellten Beispiels wird die Erfindung im folgenden näher beschrieben und erläutert.
Fig. 1 zeigt die wesentlichen tragenden Teile eines Ausführungsbeispiels einer erfindungsgemäßen Vorrichtung.
Fig. 2 zeigt schematisiert die wesentlichen Steuerelemente für die Vorrichtung nach Fig. 1.

Die Vorrichtung nach Fig. 1 zeigt-einen waagerechten Auslegerarm, der aus einem ausziehbaren Auslegerteil 1 und einem mit einem senkrechten Arm 3 starr verbundenen Auslegerteil 2 besteht.

Der senkrechte Arm 3 ist wiederum um seine Achse drehbar und durch eine Arretierungsbremse festeststellbar gelagert und an einer Wand oder an einem anderen geeigneten Träger befestigt. Am drehpunktnahen Ende des ausziehbaren Auslegerteils 1 ist ein Druckluftzylinder 5 parallel verlaufend zum Auslegerarm befestigt. Am äußeren Ende des gleichen Auslegerteils 1 befindet sich eine Seilrolle 6, mit der die vom Druckluftzylinder 5 ausgehenden Kräfte über ein Seil oder eine Kette 7 auf einen unterhalb der Seilrolle 6 hängenden Greifer 8 umgelenkt werden, Der Greifer 8 ist hier als Sauggreifer ausgebildet und ist als solcher zum Transport von Gegenständen 10 mit ausreichend glatter und ebener Oberfläche, wie beispielsweise von in den Figuren dargestellten Bildröhren geeignet.

In Fig. 2 werden für die Vorrichtung aus Fig. 1 schematisiert die Steuerung der Druckluft für den Druckluftzylinder 5 und die Steuerung des Unterdrucks für den Sauggreifer 8 gezeigt. Gleiche Elemente wie in Fig. 1 tragen die gleiche Bezeichnung.

Der Druckluftzylinder 5 ist über eine Druckluftleitung 11 umschaltbar über Druckluftventil 12 und Druckregler 13 oder über Druckluftventil 14 und Druckregler 15 mit dem Druckluftbehälter 16 und daran angeschlossenem Kompressor 17 verbunden.

Der Sauggreifer 9 ist mit einem Sensorschalter 19, der einschaltet sobald der Sauggreifer einen Gegenstand.10 berührt, einem Belüftungsventil 20, welches die Belüftung des Unterdrucks im Sauggreifer 8 gestattet und weiter mit einem Handgriff 9 zur manuellen Führung des Sauggreifers ausgestattet. Außerdem ist am Sauggreifer 8 zum Umschalten der Druckluftventile 12 und 14 ein Umschalter 18 angebracht.

Über eine Unterdruckleitung 21 wird der Sauggreifer 8 über P.Schmidt-E.Mühlberger 20-2

ein Unterdruckventil 23 mit einem Unterdruckbehälter 24 mit angeschlossener Vakuumpumpe 25 verbunden. Ein Unterdruckschalter 22 schaltet die Druckluftventile 12 und 14 um sobald in der Unterdruckleitung 21 ein geforderter Unterdruck erreicht ist.

Die Arbeitsweise soll nun an einem Transportablauf näher erläutert werden.

In seiner Ruhestellung hängt der Sauggreifer 8 an einem oberen Anchlag, der hier dadurch gegeben ist daß der Kolben 26 des Druckluftzylinders 5 voll in den Zylinder hineingeschoben ist. Um den Sauggreifer in diese Stellung zu bringen oder um ihn darin zu halten, wird über das Druckluftventil 14 und den Druckregler 15 der Druckluftzylinder mit einen Luftdruck versorgt, der gerade ausreicht den Sauggreifer ohne Belastung durch einen Gegenstand 10 und ohne manuelle Kräfte langsam in seine Ruhestellung zu bringen. Bei dieser geringen Luftdruckeinstellung kann mit verhältnismäßig geringer Kraft der Sauggreifer 8 durch Führung am Handgriff 9 zu dem zu transportierendem Gegenstand 10 hinuntergezogen und auf diesen aufgesetzt werden. Trotz des sich bewegenden Kolbens 26 wird dabei der Luftdruck im Druckzylinder 5 durch den Druckregler 15 konstant gehalten.

Durch das Aufsetzen des Sauggreifers 8 auf den Gegenstand 10 wird der Sensorschalter 19 betätigt und bewirkt das öffnen des Unterdruckventils 23. Der sich zwischen Sauggreifer 8 und Gegenstand 10 aufbauende Unterdruck presst beide Teile so stark aneinander, daß der Gegenstand 10 sich am Sauggreifer 8 hängend von diesem nicht lösen kann. Hat der Unterdruck den hierfür ausreichenden Wert erreicht, so wird durch den Unterdruck der Unterdruckschalter 22 betätigt und bewirkt die Umschaltung von Druckluftventil 14 auf Druckluftventil 12. Durch den Druckregler 13 wird nun der Luftdruck im Drucke luftzylinder 5 auf einen höheren Wert geregelt und damit eine erhöhte Hubkraft über den Sauggreifer 8 auf den Gegenstand 10 ausgeübt.

Der auf diese Weise durch die Hubkraft der Vorrichtung in seiner Schwerkraftwirkung erleichterte Gegenstand 10 kann nun von Hand durch Führen an Handgriff 9 oder durch direktes Anfassen des Gegenstandes 10 leicht angehoben und zu einem anderen Platz getragen werden. Dabei wird die Hubkraft bei senkrechten Bewegungen durch den durch Druckregler 13 konstant geregelten Luftdruck des Druckluftzylinders 5 auch konstant gehalten.

Der senkrechte Bewegungsbereich ist dabei durch die Länge des Druckluftzylinders 5 und der waagerechte Bewegungsbereich durch den Schwenk- und Ausziehbereich des Auslegerarmes gegeben.

Um Leichtigkeit in der waagerechten Bewegung zu erhalten, ist die Vorrichtung mit möglichst geringem Gewicht und mit Leichtgängigkeit der beweglichen Stellen ausgeführt.

Nachdem der Gegenstand 10 an seinem neuen Platz abgesetzt ist, wird der Umschalter 18 betätigt, wodurch ein Umschalten von Druckventil 12 auf Druckventil 14 und damit eine Verringerung der Hubkraft erfolgt. Außerdem wird das Unterdruckventil 23 geschlossen und das Belüftungsventil 20 geöffnet. Damit entfällt die Saugkraft zwischen Sauggreifer 8 und Gegenstand 10 und der Sauggreifer 8 kehrt ohne den Gegenstand 10, wie anfangs beschrieben, wieder in seine Ruhestellung zurück. Eine Arretierungsbremse 27 verhindert bei unbelastetem Greifer ein unerwünschtes Verschwenken des Auslegerarmes aus der Ruhestellung.

## Patentansprüche

1) Verfahren zum Erleichtern eines mit manuellen und maschinellen Kräften ausgeführten Transportes von Gegenständen, nach dem der Gegenstand bei einer Transportbewegung unter Verwendung eines Greifers versetzt wird, dadurch gekennzeichnet beim Transport der Greifer oder der Gegenstand manuell geführt werden und dabei
a) auf den unbelasteten Greifer eine maschinelle Hubkraft in vorbestimmter Stärke zum Gewicht des Greifers wirkt und
b) auf den belasteten Greifer eine gegenüber dem unbelasteten Greifer verstärkte, in einem vorbestimmten Verhältnis zum Gewicht des Greifers und des Gegenstandes stehende und auf einen konstanten Wert gehaltene maschinelle Hubkraft wirkt.

2) Verfahren nach Anspruch 1, dadurch gekennzeichnet, daß die auf den belasteten Greifer wirkende maschinelle Hubkraft kleiner als die Summe der Gewichte des Gegenstandes und des Greifers ist. P.Schmidt-E.Mühlberger 20-2

3) Verfahren nach Anspruch 2, dadurch gekennzeichnet, daß die auf den belasteten Greifer wirkende maschinelle Hubkraft etwa 90 Prozent der Summe der Gewichte des Gegenstandes und des Greifers ist.

4) Verfahren nach einem der Ansprüche 1 bis 3, dadurch gekennzeichnet, daß es zum Transport von Bildröhren verwendet wird.

5) Vorrichtung zur Durchführung des Verfahrens nach einem der Ansprüche 1 bis 4, dadurch gekennzeichnet, daß am Greifer ein Umschalter zum Umschalten der Stärke der maschinellen Hubkraft vorgesehen ist.

6) Vorrichtung nach Anspruch 5, dadurch gekennzeichnet, daß am Greifer ein Berührungsschalter vorgesehen ist, der bei am Gegenstand angelegten Greifer die Stärke der maschinellen Hubkraft auf den für den belasten Greifer vorbestimmten Wert umschaltet.

7) Vorrichtung nach Anspruch 5, dadurch gekennzeichnet, daß der Greifer als Sauggreifer ausgebildet ist.

8) Vorrichtung nach Anspruch 7, dadurch gekennzeichnet, daß am Sauggreifer ein Berührungsschalter angebracht ist, der bei Berühren des Gegenstandes den Unterdruck für das Festsaugen einschaltet.

9) Vorrichtung nach Anspruch 8, dadurch gekennzeichnet, daß am Sauggreifer _{'}oder an der Unterdruckzuleitung ein Unterdruckschalter vorgesehen ist, der bei Erreichen eines geforderten Unterdrucks die Stärke der Hubkraft auf einen höheren Wert schaltet.

10) Vorrichtung nach einen der Ansprüche 5 bis 9, dadurch gekennzeichnet, daß ein oberer Anschlag für die Aufwärtsbewegung des Greifers vorgesehen ist und in einer der Stellungen des Umschalters eine Hubkraft von einer Stärke wirkt, die gerade ausreicht, daß sich der unbelastete Greifer ohne manuelle Kräfte zum oberen Anschlag bewegt.

11) Vorrichtung zur Durchführung des Verfahrens nach einem der Ansprüche 1 bis 4 oder nach einem der Ansprüche 5 bis 10, dadurch gekennzeichnet, daß zur Erzeugung der maschinellen Hubkraft ein Druckluftzylinder vorgesehen ist, dessen Luftdruck auf einen vorbestimmten Wert geregelt ist.

12) Vorrichtung zur Durchführung des Verfahrens nach einem der Ansprüche 1 bis 4 oder nach einem der Ansprüche 5 bis 11, dadurch gekennzeichnet, daß die maschinelle Hubkraft vom beweglichen Ende eines waagerechten und ausziehbaren Auslegerarmes durch ein Seil oder eine Kette auf den hängenden Greifer übertragen wird und daß dieser Auslegerarm um sein festes Ende in einer waagerechten Ebene schwenkbar gelagert ist.
